# EUROPÄISCHE PATENTSCHRIFT

(11) **EP 0 328 767 B1**
(45) Veröffentlichungstag und Bekanntmachung des Hinweises auf die Patenterteilung: **04.09.1991**
(21) Anmeldenummer: 88120969.6
(22) Anmeldetag: 15.12.1988
(51) Int. Cl.: E01C 19/28

(54) **Vibrationswalze**
Vibrating roller
Rouleau compresseur vibrant

(30) Priorität: 13.02.1988 DE 3804620
(43) Veröffentlichungstag der Anmeldung: 23.08.1989
(73) Patentinhaber: Wacker-Werke GmbH & Co. KG, D-85081 Reichertshofen (DE)
(72) Erfinder: Polacek, Manfred, D-8034 Germering (DE)
(74) Vertreter: Hieke, Kurt

(56) Entgegenhaltungen:
- DE-A- 1 963 767
- DE-A- 3 321 443

## Beschreibung

Die Erfindung bezieht sich auf eine Vibrationswalze nach dem Oberbegriff des Patentanspruchs 1.

Vibrationswalzen dieser Art sind bekannt. Sie werden von der Anmelderin hergestellt und vertrieben und sind in deren Prospekt (W 680/12-10-10.87 vom Oktober 1987) beschrieben.

Bei den bekannten Vibrationswalzen wird die Schaltkupplung mechanisch betätigt. Die mechanische Betätigungsvorrichtung und die für mechanische Betätigung ausgerüstete Kupplung sind sperrig, so daß ein zweiter Abtrieb am Verbrennungsmotor auf der der Verstellpumpe entgegengesetzten Seite erforderlich war und die Motorwelle auch dort herausgeführt werden mußte. Darüber hinaus haben die über das Schaltgestänge vom Bedienungsmann mechanisch direkt betätigbaren Schaltkupplungen den Nachteil, daß nicht gewährleistet ist, daß sie schonend, d.h. insbesondere weitgehend schlupffrei, betätigt werden.

Der Erfindung liegt die Aufgabe zugrunde, eine Vibrationswalze gemäß dem Oberbegriff des Patentanspruchs zu schaffen, bei der die Schaltkupplung insbesondere ohne die Notwendigkeit einer Herausführung der Motorwelle auf beiden Seiten der Brennkraftmaschine raumsparend in einem kompakten Gefüge auf der gleichen Seite wie die Verstellpumpe angeordnet und überdies so eingerichtet ist, daß Fehlbedienungen ausgeschlossen sind.

Die vorstehende Aufgabe wird durch die im Kennzeichnungsteil des Patentanspruchs 1 genannten Merkmale gelöst.

Hydraulisch betätigbare Schaltkupplungen sind für sich bekannt. Sie haben einen kleineren Raumbedarf als mechanisch betätigbare Kupplungen und können über raumsparend verlegbare Druckmittelleitungen praktisch von jeder gewünschten Stelle an der Vibrationswalze her leicht bedient werden. Nachteilig ist, daß sie einen hydraulischen Druckgeber erfordern, wofür sich der vorhandene Druckmittelkreis der Verstellpumpe wegen der besonderen, in ihm vorherrschenden Druckverhältnisse, insbesondere der betriebsbedingten Druckschwankungen bis herunter zum Leerlaufdruck nicht eignet, so daß bisher vom Einsatz hydraulisch betätigbarer Schaltkupplungen Abstand genommen wurde. Die Erfindung beruht auf der Erkenntnis, daß die mit der Verstellpumpe in einer Pumpeneinheit zusammengeschlossene Füllpumpe als Druckgeber für die Schaltkupplung herangezogen werden kann, wenn ihr in die Pumpeneinheit integrierter Druckmittelkreis von außen zugänglich gemacht wird.

Die Erfindung wird nachstehend anhand der Zeichnung an einem Ausführungsbeispiel noch näher erläutert.

In der Zeichnung zeigt jeweils in schematischer Darstellung:

- Fig. 1: eine Vibrationswalze gemäß der Erfindung in Seitenansicht, wobei die über die Bandagen parallel zur Fahrtrichtung vorstehenden Teile weggelassen sind,
- Fig. 2: die Vibrationswalze nach Fig. 1 im Querschnitt entlang der Schnittlinie II-II in Fig. 1, und
- Fig. 3: das Schaltschema der Hydraulikkreisläufe bei der Vibrationswalze nach Fig. 1 und 2.

Die in Fig. 1 und 2 dargestellte Vibrationswalze weist einen starren Maschinenrahmen 1 auf, in dem eine vordere und eine hintere Walzenbandage 2a bzw. 2b unlenkbar aber drehbar gelagert sind. Auf dem Rahmen 4 ist eine Brennkraftmaschine 3, hier ein Dieselmotor, mit parallel zu den Bandagenachsen angeordneter Motorwelle 3a außermittig so befestigt, daß er auf der für den Betrachter der Fig.2 linken Seite nicht über die übrigen Teile der Vibrationswalze vorsteht. Der Motor 3 erstreckt sich etwa über die halbe Walzenbreite, so daß auf der für den Betrachter der Fig. 2 rechten Seite von ihm ein sich ebenfalls über etwa die halbe Walzenbreite erstreckender freier Raum bis zur rechten seitlichen Walzenbegrenzung vorhanden ist. Die Motorwelle 3a ist nur auf dieser rechten Seite aus dem Motor 3 herausgeführt und treibt dort eine Pumpeneinheit 4 mit zu ihr koaxialer Welle 4a an, die eine Verstellpumpe 5 mit veränderlicher Verdrängung und umsteuerbarer Förderrichtung sowie eine Füllpumpe 6 umfaßt. Die Pumpeneinheit 4 ist unmittelbar an den Motor 3 angeflanscht. Auf der von dem Motor 3 entfernten Seite ist die Welle 4a der Pumpeneinheit aus dieser herausgeführt und treibt das Eingangsglied 7a einer hydraulisch betätigbaren Schaltkupplung 7 an, die ein als Trommel ausgeführtes Ausgangsglied 7b aufweist und ihrerseits an die Pumpeneinheit 4 angeflanscht ist. In der Zeichnung sind die außenliegenden Hauptanschlüsse der Verstellpumpe 5, die in vertauschbarer Weise den Druckanschluß und den Sauganschluß des von ihr beaufschlagten Druckmittelkreises bilden, mit A und B bezeichnet. Ein weiterer, aus der Pumpeneinheit 4 herausgeführter Druckmittelanschluß ist mit der permanenten Druckseite der Füllpumpe verbunden. Die Schaltkupplung 7 hat einen einzigen Druckmittelanschluß D′; wenn dieser hydraulisch mit Druck beaufschlagt wird, schaltet die Schaltkupplung 7 durch, so daß dann und nur dann das Eingangsglied 7a der Schaltkupplung 7 mit deren Ausgangsglied 7b drehfest verbunden ist.

Das trommelförmige Ausgangsglied 7b der hydraulisch betätigbaren Schaltkupplung 7 ist mit Keilnuten versehen, in denen Keilriemen 8 laufen, die eine Keilriemenscheibe 9 am Ende einer Zwischenwelle 10 antreiben, die sich parallel zur Motorwelle 3a unter dem Motor 3 von der für den Betrachter der Fig. 2 rechten Seite der Vibrationswalze zur linken erstreckt und im Walzenrahmen 1 jeweils in der Nähe ihrer Enden drehbar gelagert ist. Auf diese Weise wird das Abtriebsmoment der Schaltkupplung 7 zur anderen Seite der Vibrationswalze übertragen und treibt dort über ein in der Zeichnung nur schematisch angedeutetes Keilriemengetriebe 11 die in den Bandagen 2a und 2b befindlichen Unwuchtvibratoren 12a an.

Den Drehantrieb der Bandagen 2a und 2b besorgt über ein in Fig. 2 der Zeichnung ebenfalls nur schematisch angedeutetes Zahnradgetriebe 13 ein zwischen den Bandagen unter dem Dieselmotor 3 am Walzenrahmen 1 befestigter hydraulischer Fahrantriebsmotor 14 fester Verdrängung, der in üblicher Weise zwei Druckmittel-Hauptanschlüsse A′ und B′ aufweist, die, wie in Fig. 3 zu sehen, mit den Hauptanschlüssen A bzw. B der Verstellpumpe 5 über in den Fig. 1 und 2 nicht dargestellte Druckmittelleitungen verbunden sind. Die Drehzahl und die Drehrichtung des Hydraulikmotors 14 hängen von dem jeweils eingestellten Fördervolumen bzw. der jeweils gewählten Förderrichtung der Verstellpumpe 5 ab und bestimmen die Fahrgeschwindigkeit bzw. die Fahrtrichtung der Vibrationswalze.

Die Fig. 3 zeigt das Schaltschema der Hydraulikkreise bei der Vibrationswalze nach Fig. 1 und 2. Die in Fig. 2 mit Großbuchstaben bezeichneten hydraulischen Anschlüsse an der Pumpeneinheit 4, der Schaltkupplung 7 und dem Fahrantriebsmotor 14 sind in Fig. 3 mit den gleichen Buchstaben bezeichnet.

Die Verstellpumpe 5 und die Füllpumpe 6 sind in der üblichen Weise zusammengeschaltet. Die Saugseite der Füllpumpe 6 ist mit einem Ölvorratsbehälter (Sumpf) 15 verbunden. Ihre Druckseite ist jeweils über ein Rückschlagventil 16a bzw. 16b an die eine bzw. andere der beiden von der Verstellpumpe 5 zu den Anschlüssen A und B führenden, in die Pumpeneinheit 4 integrierten Verbindungsleitungen angeschlossen. Die Rückschlagventile 16a und 16b öffnen in Richtung zu diesen Verbindungsleitungen, so daß eine permanente Füllung des über die Anschlüsse A, A′, B′ und B gehenden Druckmittel-Hauptkreises zwischen der Verstellpumpe 5 und dem hydraulischen Fahrantriebsmotor 14 gewährleistet ist und die Kolbenköpfe der Verstellpumpe stets unter einem gewissen Druck in Anlage an deren Schrägscheibe gehalten werden. Druckbegrenzungsventile 17a, 17b begrenzen den maximalen Druck, der im jeweiligen Druckzweig des Hydraulik-Hauptkreises zwischen der Verstellpumpe 5 und dem Fahrantriebsmotor 14 auftreten kann. Der Maximaldruck im Druckkreis der Füllpumpe 6 wird durch ein Druckbegrenzungsventil 18 begrenzt. Die in Fig. 3 gestrichelt eingetragenen Verbindungsleitungen sind Entlastungs- bzw. Leckölleitungen, die zum Sumpf 15 zurückführen. Je nach Einstellung der Neigungsrichtung der Schrägscheibe der Verstellpumpe 5 stellt der über den Anschluß B gehende Zweig den Druckzweig und der über den Anschluß A gehende Zweig den Saugzweig oder umgekehrt dar. Die Drehzahl des Fahrantriebsmotors 14 hängt vom Fördervolumen der Verstellpumpe 5 ab, das über den Neigungswinkel der Schrägscheibe wählbar ist. Der Druck im Druckzweig des Haupt-Druckmittelkreises richtet sich bis zum zugelassenen Höchstwert nach dem Fahrwiderstand, der auf die Welle des Fahrantriebsmotors 14 einwirkt, unterliegt also erheblichen Schwankungen, die oberhalb des durch das Begrenzungsventil 18 vorgegebenen Druckes der Füllpumpe 6 durch die Rückschlag-ventile 16a und 16b von der letzteren ferngehalten werden, so daß der Füllpumpendruck einen im wesentlichen konstanten Wert hat. Bis zu den Anschlüssen A und B und einem Anschluß F für eine äußere Entlastungs- und Leckölleitung sind die bisher besprochenen Verbindungswege mit den eingebauten Ventilen in die Pumpeneinheit 4 integriert. Darüber hinaus ist in der Pumpeneinheit 4 zusätzlich noch ein Austrittskanal vorgesehen, der die Druckseite der Füllpumpe 6 mit dem äußeren Druckmittelanschluß C verbindet. Dieser ist über eine außenliegende Verbindungsleitung an den einen Eingang C′ eines zwei Schaltpositionen aufweisenden Schaltventils 19 angeschlossen, das einen zweiten Druckmittelanschluß E aufweist, der über eine Druckmittelleitung mit dem Sumpf 15 in Verbindung steht. Ein dritter Druckmittelanschluß D des Schaltventils 19 ist über eine Druckmittelleitung mit dem Druckmittelanschluß D′ der Schaltkupplung 7 verbunden. Die beiden Schaltpositionen des Schaltventils 19 sind mittels eines Hebels 20 wählbar, der, ebenso wie das Schaltventil 19, an der Vibrationswalze angebracht ist und sich im Zugriffsbereich des Walzenführers befindet. In der einen Schaltposition sperrt das Schaltventil 19 den Druckmittelanschluß C′ und verbindet die Anschlüsse D und E, während es in der anderen Schaltstellung den Anschluß E sperrt und die Anschlüsse C′ und D verbindet. In der erstgenannten Schaltposition ist demgemäß der Anschluß D′ vom Druck entlastet und damit die Schaltkupplung 7 getrennt, und in der letztgenannten Schaltposition steht der Anschluß D′ von der Füllpumpe 6 her unter Druck, so daß die Schaltkupplung 7 durchschaltet und eine drehfeste Verbindung zwischen dem Eingangsglied 7a und dem Ausgangsglied 7b hergestellt wird und der Dieselmotor 3 dann auch die Unwuchtvibratoren 12 in den Bandagen 2a und 2b antreibt.

Das unmittelbare Aneinanderflanschen des Motors 3, der Pumpeneinheit 4 und der Schaltkupplung 7, das durch den Einsatz einer hydraulisch betätigbaren Schaltkupplung unter Heranziehung der Füllpumpe als Druckmittelquelle für diese ermöglicht ist, ergibt einen geschützten, kompakten Aufbau von geringer Störanfälligkeit bei optimaler Funktionstüchtigkeit, dessen Raumbedarf nur so groß ist, daß er leicht innerhalb der verfügbaren Walzenbreite stirnseitig vor dem Dieselmotor 3 untergebracht werden kann, wenn dieser seitlich gegen die Walzenmitte versetzt angeordnet wird, was wegen der unverbauten Stirnseite des Motors auf der anderen Seite von diesem optimal ermöglicht ist.

## Patentansprüche

1. Vibrationswalze mit hydrostatischem Bandagen-Fahrantrieb mittels mindestens eines Hydromotors, der an eine vom Bedienungsmann steuerbare, von einer Brennkraftmaschine (3), insbesondere einem Dieselmotor, angetriebene Verstellpumpe veränderbarer Verdrängung angeschlossen ist, die als Schrägscheibenpumpe mit Füllpumpe (6) für den Saughub der Verdrängerkolben ausgeführt ist, und bei der die Unwuchtrüttler (12) über einen von der Antriebswelle (3a) der Brennkraftmaschine (3) abgeleiteten, gesonderten mechanischen Kraftübertragungsweg mit eingebauter, vom Bedienungsmann betätigbarer Schaltkupplung (7) angetrieben sind, **dadurch** gekennzeichnet, daß die Schaltkupplung (7)
a) an die die Verstellpumpe (5) und die Füllpumpe (6) umfassende Pumpeneinheit (4) angeflanscht und ihr Eingangsglied (7a) mit der Pumpenwelle (4a) gekuppelt ist, und
b) einen hydrostatisch betätigbaren Schaltmechanismus aufweist, der über ein vom Bedienungsmann betätigbares Schaltventil wahlweise mit der Druckseite der Füllpumpe (6) oder mit dem Sumpf (15) der Pumpeneinheit (4) verbindbar ist.

## Claims

1. A vibratory roller with hydrostatic rim travelling drive by means of at least one hydraulic motor connected to an adjustable pump of variable displacement which is controllable by the operator and driven by an internal combustion engine (3), particularly a diesel engine, and is constructed as a swash plate pump with a filling pump (6) for the suction stroke of the displacement pistons, and in which vibratory roller the unbalanced vibrators (12) are driven by way of a separate, mechanical power transmission path derived from the drive shaft (3a) of the internal combustion engine (3) and having a built-in clutch (7) operable by the operator, characterised in that the clutch (7)
a) is flanged to the pump unit (4) comprising the adjustable pump (5) and the filling pump (6) and its input member (7a) is coupled to the pump shaft (4a), and
b) has a hydrostatically operable switching mechanism which is selectively connectible to the pressure side of the filling pump (6) or to the sump (15) of the pump unit (4) by way of a control valve operable by the operator.

## Revendications

1. Rouleau vibrant avec entraînement propulsif hydrostatique des bandages au moyen d'au moins un moteur hydraulique qui est relié à une pompe à débit de refoulement variable, réglable par le conducteur, entraînée par un moteur à combustion (3), en particulier par un moteur diesel, cette pompe étant du type à plateau oblique avec une pompe de remplissage (6) pour la course d'aspiration des pistons refouleurs, et dans lequel rouleau les vibrateurs (12) à masses excentrées sont entraînés selon un trajet mécanique séparé de transmission de force à partir de l'arbre moteur (3a) du moteur à combustion (3), avec un embrayage (7) incorporé, pouvant être actionné par le conducteur, **caracterisé** en ce que l'embrayage (7)
a) est bridé sur l'unité de pompage (4) groupant la pompe (5) à débit réglable et la pompe de remplissage (6), et en ce que l'organe d'entrée (7a) de l'embrayage est accouplé avec l'arbre (4a) des pompes, et
b) présente un mécanisme de commutation pouvant être actionné de manière hydrostatique, pouvant être relié au choix, au moyen d'une vanne de commutation pouvant être actionnée par le conducteur, soit avec le côté du refoulement de la pompe de remplissage (6), soit avec le réservoir (15) de l'unité de pompage (4).
